# EUROPÄISCHE PATENTSCHRIFT

(11) **EP 1 134 422 B1**
(45) Veröffentlichungstag und Bekanntmachung des Hinweises auf die Patenterteilung: **26.04.2006**
(21) Anmeldenummer: 01104340.3
(22) Anmeldetag: 23.02.2001
(51) Int. Cl.: F04D 27/02

(54) **Verfahren zur Regulierung des Pumpens eines Turbokompressors**
Turbo compressor surge control method
Procédé pour le contrôle de pompage d' un turbo-compresseur

(30) Priorität: 14.03.2000 DE 10012380
(43) Veröffentlichungstag der Anmeldung: 19.09.2001
(73) Patentinhaber: MAN TURBO AG, 46145 Oberhausen (DE)
(72) Erfinder: Blotenberg, Wilfried, Dr., 46535 Dinslaken (DE)
(74) Vertreter: Radünz, Ingo

(56) Entgegenhaltungen:
- EP-A- 0 335 105
- EP-A- 0 500 195
- DE-A- 19 528 253
- US-A- 3 276 674
- US-A- 4 203 701
- US-A- 4 363 596

## Beschreibung

Die Erfindung betrifft ein Verfahren zum Schutz eines Turbokompressors vor Betrieb im instabilen Arbeitsbereich mit den Merkmalen des Oberbegriffes des Anspruches 1.

Als Pumpen wird ein instabiler Zustand eines Turbokompressors bezeichnet, bei dem stoßweise oder periodisch Fördergas von der Druck- zur Saugseite zurückströmt. Dieser instabile Zustand tritt bei zu hohem Enddruck und/oder zu niedrigem Durchsatz auf. In dem durch Enddruck und Durchsatz oder davon abgeleiteten Koordinaten bestimmten Kennfeld kann deshalb eindeutig eine Linie definiert werden, die den stabilen vom instabilen Bereich trennt und als Pumpgrenze bezeichnet wird. Mittels der Pumpgrenzregelung soll verhindert werden, dass der Arbeitspunkt des Turbokompressors die Pumpgrenze erreicht und dadurch das Pumpen eintritt. Hierzu wird in einem Sicherheitsabstand von der Pumpgrenze eine Regellinie im Kennfeld festgelegt. Wenn der Arbeitspunkt die Regellinie überschreitet, wird ein vom Kompressoraustritt abzweigendes Entlastungsventil (Pumpgrenzregelventil) mehr oder weniger weit geöffnet, um Fördermedium abzublasen oder zur Saugseite umzublasen und dadurch den Enddruck zu senken und den Durchsatz zu steigern.

Es sind Regelverfahren zum Vermeiden des Kompressorpumpens bekannt, bei denen durch Messung von Größen im Kompressoreineintritt und -austritt (Druck, Temperatur, Durchfluss), die Lage des Kompressorarbeitspunktes im Kennfeld relativ zur Stabilitätsgrenze (Pumpgrenze) bestimmt wird und daraus Steuersignale zur Verstellung von Pumpgrenzregelventilen (Abblase- oder Umblaseventilen) hergeleitet werden. Maßgeblich für den Betrieb des Turbokompressors sind der Durchfluss durch den Turbokompressor sowie Druck und Temperatur am Eintritt und Austritt des Turbokompressors. Aus diesem Grund werden die Messstellen stets so dicht wie möglich zum Turbokompressor hin verlagert.

Der bekannte Stand der Technik beschäftigt sich mit Maßnahmen, deren Ziel darin besteht, eine Verschiebung des Arbeitspunktes in Richtung Pumpgrenze frühzeitig zu erkennen und vorausschauend darauf zu reagieren. Andere Maßnahmen haben das Ziel, Nichtlinearitäten des Regelkreises zu linearisieren, um in allen Arbeitsbereichen ein optimales Antwortverhalten des Regelsystems zu erhalten.

In dem Dokument EP-A-0 335 105 ist ein Verfahren beschrieben, welches durch Messung einer Prozessstörung so dicht wie möglich am Entstehungsort, das heißt so weit wie möglich entfernt vom Turbokompressor, eine Störung zu erfassen und darauf zu reagieren. Dieses Dokument unterstellt, dass eine Störung am Entstehungsort früher messtechnisch erfassbar ist als am Turbokompressor selbst und dass dadurch ein zeitlicher Vorlauf entsteht, der sich positiv auf das Regelverhalten auswirkt. Auch dieses Dokument verwendet allerdings die Messdaten nahe am Entstehungsort der Störung lediglich dazu, diese Messdaten genauso zu behandeln wie die Messgrößen, die direkt am Turbokompressor gemessen werden. Die Messgrößen werden in einem geschlossenen Regelkreis verwendet. Dieses Verfahren hat jedoch den Nachteil, dass es eine Abweichung benötigt, um eine Änderung der Ausgangsgröße zu bewirken.

Aus der EP-A-0 500 195 ist ebenfalls ein Verfahren zur Ermittlung der Pumpgrenzparameter bekannt. Aus diesen Parametern werden sowohl für den Sollwert als auch für den Istwert bezogene Größen ermittelt und in einem geschlossenen Regelkreis zur Betätigung des Pumpgrenzregelventils verwendet.

Der Erfindung liegt die Aufgabe zugrunde, das gattungsgemäße Verfahren derart zu gestalten, dass der instabile Zustand des Turbokompressors sicherer und schneller erfasst und behoben werden kann.

Diese Aufgabe wird bei einem gattungsgemäßen Verfahren erfindungsgemäß durch die kennzeichnenden Merkmale des Anspruches 1 gelöst. Vorteilhafte Ausgestaltungen der Erfindung sind Gegenstand der Unteransprüche.

Der wesentliche Erfindungsgedanke der Erfindung besteht darin, aus einer Messung des Durchflusses zum Prozess so dicht wie möglich am Prozess eine Größe zu errechnen, die dem zukünftigen Durchfluss durch den Turbokompressor entspricht und aus dieser Messgröße eine Korrekturgröße abzuleiten, die das Pumpgrenzregelventil des Turbokompressors direkt betätigt. Auf diese Weise wird es möglich, zum Schutz des Turbokompressors vor einem Betrieb im instabilen Arbeitsbereich das Pumpgrenzregelventil vorausschauend zu öffnen.

Ein Ausführungsbeispiel der Erfindung ist in der Zeichnung dargestellt und wird im folgenden näher erläutert. Die Zeichnung zeigt das Fließschema eines Verfahrens zum Schutz eines Turbokompressors vor einem Betrieb im instabilen Arbeitsbereich.

Aus einer Pipeline 1 wird über eine Brenngasleitung 2 ein Brenngas entnommen, in einem Turbokompressor 3 von z. B. 25 bar Pipelinedruck auf einen Druck von 52 bar komprimiert und über eine Abgabeleitung 4 einer Gasturbine 5 zugeführt. Vor Eintritt in die Gasturbine 5 ist in der Abgabeleitung 4 ein Brenngasregelventil 6 vorgesehen.

Bei stark schwankendem Eintrittsdruck kann dem Turbokompressor 3 in der Brenngasleitung 2 ein Saugdruckregelventil 10 vorgeschaltet werden. Die Aufgabe dieses Saugdruckregelventils 10 besteht darin, bei schwankendem Pipelinedruck mittles eines Saugdruckreglers 11 einen konstanten Eintrittsdruck für den Turbokompressor 3 aufrechtzuerhalten.

Der Kompressoraustrittsdruck wird von einem Enddruckregler 20 auf konstante Werte geregelt, indem die Kompressoreintrittsleitschaufeln 21 über einen Stellantrieb 22 verstellt werden. Der Enddruck wird über Druckmessfühler gemessen und über eine Signalleitung 23 übermittelt. Konstruktionsbedingt können die Kompressoreintrittsleitschaufeln 21 innerhalb von 15 bis 60 Sekunden den gesamten Stellhub durchfahren.

Sollte der Pipelinedruck auf Werte oberhalb des erforderlichen Gasturbineneintrittsdruckes steigen können, ist eine Bypassleitung 7 vorgesehen, die den Turbokompressor 3 umgeht und in der ein Bypassventil 8 angeordnet ist. Über diese Bypassleitung 7 kann die Gasturbine 5 unter Umgehung des Turbokompressors 3 direkt mit Brenngas versorgt werden, wenn der Pipelinedruck oberhalb des benötigten und durch den Turbokompressor 3 erzeugten Kompressoraustrittsdruckes liegt. Das Bypassventil 8 ist mit einem Bypassdruckregler 9 verbunden.

Von der Abgabeleitung 4 ist hinter dem Turbokompressor 3 eine Umblaseleitung 12 abgezweigt, die in die Brenngasleitung 2 vor dem Turbokompressor 3 zurückgeführt ist. In der Umblaseleitung 12 ist ein Umblase- oder Pumpgrenzregelventil 13 angeordnet, das über eine Steuerleitung 14 mit einem Pumpgrenzregler 15 verbunden ist. Über diese Umblaseleitung 12 kann Brenngas zur Saugseite des Turbokompressors 3 umgeblasen werden.

In der Brenngasleitung 2 ist ein Temperaturfühler zur Erfassung der Ansaugtemperatur T_{A} des Brenngases sowie ein Druckfühler zur Messung des Ansaugdruckes P_{A} und in der Abgabeleitung 4 ist ein Druckfühler zur Messung des Kompressoraustrittsdruckes P_{E} angeordnet. Diese Messeinrichtungen sind über Messleitungen 16, 17, 18 mit dem Pumpgrenzregler 15 verbunden. Ferner wird am Kompressoreintritt an einer Drosselstelle die Druckdifferenz ΔP bestimmt. Die Drosselstelle ist ebenfalls über eine Messleitung 19 mit dem Pumpgrenzregler 15 verbunden.

Das Brenngasregelventil 6 der Gasturbine 5 kann in etwa 0,1 Sekunde schließen. Demzufolge kann auch der Brenngasdurchfluss innerhalb dieser Zeit vom Nennwert auf null reduziert werden. Bei einem Lastabwurf des durch die Gasturbine 5 angetriebenen Generators muss der Brenngasdurchfluss z. B. innerhalb von 0,1 Sekunden bis auf wenige Prozent reduziert werden. Um die Gasturbine 5 weiter in Betrieb halten zu können, muss der Brenngasdruck aber auf dem Nennwert gehalten werden.

Bei den bisher bekannten Regelverfahren wird der Ansaugdurchfluss in den Turbokompressor 3 und die Enthalpiedifferenz des Turbokompressors 3 ermittelt. Hierzu werden der Durchfluss sowie der Druck im Kompressoreintritt und -austritt sowie die Temperatur im Eintritt des Turbokompressors 3 gemessen und daraus die Enthalpiedifferenz errechnet. Kurz nach einer Laständerung der Gasturbine 5 wird der Ansaugdurchfluss des Turbokompressors 3 abnehmen und die Enthalpiedifferenz wird aufgrund steigenden Enddrucks ansteigen. Der Kompressorarbeitspunkt bewegt sich in Richtung Pumpgrenze. Der Enddruckregler 20 bemerkt den Anstieg und reagiert mit einem Schließen der Kompressoreintrittsleitschaufeln 21. Hierdurck wird der Kompressorenddruck auf konstanten Werten gehalten, Der Arbeitspunkt nähert sich allerdings der Pumpgrenze.

Nimmt der Durchfluss der Gasturbine 5 weiter ab, kann der Arbeitspunkt die der Pumpgrenze vorgelagete Regellinie erreichen. Die Pumpgrenzregelung des Turbokompressors 3 reagiert nun auf eine weitere Arbeitspunktverschiebung und öffnet das Pumpgrenzregelventil 13 von der Druckseite zur Saugseite des Turbokompressors 3. Je nachdem, wie schnell der Regler reagieren kann, ist eine entsprechende Erhöhung des Brenngasdrucks die Folge. Möglicherweise steigt der Druck so weit an, dass die Gasturbine 5 aus Sicherheitsgründen völlig abgeschaltet werden muss.

Ein bekanntes Regelverfahren nutzt zur Konstanthaltung des Kompressorenddruckes bei einer Lastreduzierung der Gasturbine 5 das Pumpgrenzventil 13. Der Pumpgrenzregler 15 erhält bei diesem Verfahren eine Enddruckbegrenzungsregelung, die bei einem Ansteigen des Kompressorenddruckes das Pumpgrenzventil 13 derart öffnet, dass der Enddruck konstant gehalten wird. Der Sollwert dieses Enddruckbegrezungsreglers liegt geringfügig über dem Sollwert des Enddruckreglers 20, so dass dieser stationär die Kompressoreintrittsleitschaufeln 21 so weit schließt, dass das Umblaseventil völlig geschlossen ist.

Ein anderer bekannter Ansatz öffnet mit dem Lastabwurf der Gasturbine 5 ein Kompressorentlastungsventil. Dies hat aber zur Folge, dass entweder zu wenig oder zu viel Gas um den Turbokompressor 3 herum umgeblasen wird, insbesondere wenn berücksichtigt wird, dass die Gasturbine 5 vor Eintritt des Lastabwurfs beliebige Lastpunkte mit beliebigen Brenngasdurchflüssen gefahren haben kann. Die Folge ist, dass bei Betriebsweisen außerhalb des Auslegungspunktes der Druck entweder deutlich ansteigt oder abfällt. Beides hat den gleichen negativen Effekt auf den Brenngasdruck und den Betrieb der Gasturbine 5.

Ein deutlich besseres Regelverhalten lässt sich mit dem erfindungsgemäßen Verfahren erreichen. Nimmt bei diesem Regelverfahren das Brenngasregelventil 6 eine andere Stellung ein, hat dies einen geänderten Brenngasdurchfluss zur Gasturbine 5 zur Folge. Zeitlich versetzt wird auch der Durchfluss durch den Turbokompressor 3 abnehmen, um stationär einen neuen Wert anzunehmen, der sich als direkte Folge der Änderung der Brenngasregelventilstellung einstellt. Die nicht mehr von der Gasturbine 5 abgenommene Brenngasmenge muss über die Umblaseleitung 12 abgeblasen werden. Statt auf eine messbare Änderung der Parameter Druck vor bzw. hinter dem Turbokompressor 3 oder den Durchfluss im Turbokompressor 3 zu warten, lässt sich aus der Stellung des Brenngasregelventils 6 direkt eine Stellgröße für das Pumpgrenzregelventil 13 herleiten. Diese Korrekturgröße steht deutlich früher zur Verfügung als die gemessene Änderung von Ansaugdurchfluss und Enddruck, bzw. Enthalpiedifferenz. Mit diesem Verfahren ist es sogar möglich, eine Druckänderung des Brenngasdrucks vollständig zu vermeiden.

In einem Funktionsgeber 24 (FNL 1920) wird aus der Stellung des Brenngasregelventils 6 der Massenstrom durch das Brenngasregelventil 6 ermittelt. Hat das Brenngasregelventil 6 eine lineare Kennlinie und ist der Druck vor und hinter dem Brenngasregelventil 6 konstant (was normalerweise der Fall ist) kann auf eine Berücksichtigung dieser Größen verzichtet werden. Hat das Brenngasregelventil 6 eine lineare Kennlinie, ist in diesem Funktionsgeber 24 (FNL 1920) lediglich der Verlauf einer Gerade einzugeben. Bei nichtlinaren Kennlinien kann der Verlauf der Kennlinie als Polygonzug oder Formel gespeichert sein. Sind Druck oder Temperatur vor bzw. hinter dem Brenngasregelventil 6 variabel, kann durch Berücksichtigung dieser Größen aus den bekannten Dimensionierungsgleichungen für Regelventile der aktuelle Massenstrom errechnet werden.

In einem Multiplizierer 25 (MUL 1921) und einem Dividierer 26 (DIV 1922) wird durch Multiplikation mit der Kompressoransaugtemperatur T_{A} und Division durch den Ansaugdruck P_{A} der Volumenstrom im Kompressoreintritt errechnet. In einem Verstärker 27 (GAI 1923) kann ein Skalierungsfaktor zur Messbereichsanpassung eingefügt werden.

Ein weiterer Funktionsgeber 28 (FNL 1924) bestimmt den Verlauf der Pumpgrenze bzw. der Regellinie (Umblaselinie, Abblaselinie) des Pumpgrenzreglers 15 aus der Enthalpiedifferenz Δh. Die Enthalpiedifferenz wird als Funktion des Kompressoraustrittsdruckes P_{E}, des Ansaugdruckes P_{A} und der Ansaugtemperatur T_{A} im Pumpgrenzregler 15 errechnet und steht dort zur Verfügung.

Der Ausgang des Verstärkers 27 (GAI 1923) beschreibt den Ansaugvolumenstrom, der sich im Kompressoreintritt einstellt, wenn die aktuelle Fahrweise bis zum Erreichen des stationären Zustands bestehen bleibt. Der Ausgang des Funktionsgebers 28 (FNL 1924) beschreibt den zugehörigen Durchfluss an der Pumpgrenze bzw. an der Regellinie. Aus der Differenz dieser beiden Größen kann ermittelt werden, ob der Turbokompressor 3 den Durchfluss zur Gasturbine 5 ohne Umblasen fördern kann oder nicht. Ist der Durchfluss (Ausgang des Verstärkers 27 (GAI 1923)) größer als der Durchfluss an der Pumpgrenze (Ausgang des Funktionsgebers 28 (FNL 1924)), ist keine Aktion erforderlich. Ist der Ausgang des Verstärkers 27 (GAI 1923) kleiner als der des Funktionsgebers 27 (FNL 1924), muss die Differenz über die Umblaseleitung 12 durch das Pumpgrenzregelventil 13 von der Druckseite zur Saugseite umgeblasen werden, damit der Turbokompressor 3 an der Pumpgrenze bzw. auf der Regellinie betrieben wird und die Gasturbine 5 trotzdem die reduzierte Gasmenge bei konstantem Druck erhält.

Ein Limitierer 29 (LIM 1925) hat eine begrenzende Funktion. Er lässt nur negative Werte passieren und begrenzt positive Werte auf null. Damit wird nur dann eine Steuergröße erzeugt, wenn die Differenz negativ ist, das heißt das Pumpgrenzregelventil 13 öffnen muss, um den Turbokompressor 3 stabil im Kennfeld betreiben zu können.

Der Durchfluss durch das Pumpgrenzregelventil 13 wird im Wesentlichen durch die Stellung des Pumpgrenzregelventils 13 und den Druck vor dem Pumpgrenzregelventil 13 bestimmt. Der Druck vor dem Pumpgrenzregelventil 13 ist weitgehend identisch mit dem Kompressorenddruck. Ein Verstärker 30 (GAI 1926) gestattet eine möglicherweise erforderliche Skalierung, und ein Multiplikator 31 (MUL 1927) und ein Dividierer 32 (DIV 1928) ermitteln durch Multiplikation mit dem Saugdruck P_{A} und Division durch die Ansaugtemperatur T_{A} eine Bestimmung des zugehörigen Massenstroms. Durch Division durch den Kompressorenddruck P_{E} in einem Dividierer 33 (DIV 1929) wird hieraus die zugehörige Öffnung des Pumpgrenzregelventils 13 ermittelt.

Die Aufgabe dieser Steuergrößenaufschaltung besteht also lediglich darin, bei einer Änderung des Ausgangs des Dividierers 33 (DIV 1929) eine entsprechende Verstellung des Pumpgrenzregelventils 13 vorzunehmen. Der Ausgang des Dividierers 33 (DIV 1929) kann dem Ausgang des Pumpgrenzreglers 15 direkt aufaddiert werden.

Sollte die Kennlinie des Pumpgrenzregelventils 13 nichtlinear sein oder Druck bzw. Temperatur vor oder hinter dem Pumpgrenzventil variabel sein, kann durch Verwendung der bekannten Dimensionierungsgleichungen für Regelventile die erforderliche Öffnung des Pumpgrenzregelventils 13 ermittelt werden.

Die Steuergröße kann entweder direkt und ausschließlich den Stellungssollwert für das Pumpgrenzregelventil 13 bestimmen. Dieses Verfahren hat den Vorteil, dass der Turbokompressor 3 stets im gleichen Arbeitspunkt gefahren wird und damit sichergestellt ist, dass auch der Brenngasdruck im Austritt des Turbokompressors 3 stets konstant gehalten wird. Vorzuziehen ist allerdings ein Verfahren, bei dem die Steuergröße zusätzlich zum Pumpgrenzregler 15 wirkt und die Steuergröße entweder dem Ausgang des Pumpgrenzreglers 15 aufaddiert wird oder auf eine der nachfolgend beschriebenen Weisen dem Reglerstellsignal aufgeprägt wird.

Die Steuergröße und das Ausgangssignal des Pumpgrenzreglers 15 herkömmlicher Bauart werden zueinander addiert, die Summe beider Größen bildet den Sollwert für das Pumpgrenzregelventil 13. Bei einem solchen Verfahren muss durch zusätzliche Maßnahmen verhindert werden, dass der Ausgang des Pumpgrenzreglers 15 übersteuert. Pumpgrenzregler 15 und Pumpgrenzregelventil 13 müssen einen sich entsprechenden Signalbereich aufweisen, z. B. 4 mA bis 20 mA. Der Wert von 4 mA entspricht dem minimalen Ausgangssignal des Pumpgrenzreglers 15 und der Wert von 20 mA dem maximalen Ausgangssignal. Bei einem Wert von 4 mA ist das Pumpgrenzregelventil 13 völlig geöffnet, bei einem Wert von 20 mA völlig geschlossen. Durch begrenzende Maßnahmen im Ausgang des Pumpgrenzreglers 15 ist sichergestellt, dass die Stellgröße des Pumpgrenzreglers 15 den Wert von 20 mA nicht überschreiten und den Wert von 4 mA nicht unterschreiten kann. Dabei reicht es nicht, die Stellgröße im Ausgang zu begrenzen, es ist vielmehr der Integralteil des Pumpgrenzreglers 15 derart zu begrenzen, dass er auch bei größerer bleibenden Regelabweichungen stets nur solche Werte annimmt, dass die Addition aus Integralteil und Porportionalteil die zulässigen Grenzen nicht über- bzw. unterschreitet.

Wird nun eine Steuergröße zum (begrenzten) Ausgang des Pumpgrenzreglers 15 addiert, führt dies dazu, dass die Begrenzungen des Integralteils im Pumpgrenzregler 15 falsch wirken. Die Summe aus Reglerausgang und Steuergröße kann entweder 20 mA übersteigen oder 4 mA unterschreiten. Um dies zu verhindern, sind erfindungsgemäß weitere Maßnahmen erforderlich.

Eine mögliche Maßnahme besteht darin, die Grenzen des Integralteil des Pumpgrenzreglers 15 stets derart unter Berücksichtigung der Steuergröße nachzuführen, dass die Grenzen erreicht werden können, aber nicht überschritten werden.

Eine andere Möglichkeit besteht darin, den Integralteil des Pumpgrenzreglers 15 bei einer Abweichung zwischen Reglerausgang und Ventilstellung derart nachzuführen, dass die Abweichung zu null wird. Vorteilhafterweise wird dies derart gestaltet, dass die Nachführung immer nur dann erfolgt, wenn die Differenz aus Ventilstellung und Stellgröße einen Grenzwert übersteigt. Hiermit wird sichergestellt, dass der Integralteil auch bei falsch gewählten Grenzen nicht unzulässig weit von der Stellung des Pumpgrenzregelventils 13 abweichen kann und damit letztlich die Begrenzung des Ventilstellantriebs als einzige aktive Grenze gewählt wird.

Eine alternative Lösung besteht darin, dass die Steuergröße dynamisch gestaltet wird. Statt bei einer Verschiebung des Arbeitspunktes in einen neuen stationären Arbeitspunktes näher an der Pumpgrenze eine konstante Steuergröße zu verarbeiten, wird die Steuergröße nachgebend gestaltet. Dies geschieht durch die nachgebende Summierung in dem Verzögerungsglied 34 (PT1 1930) und dem Summierer 35 (SUM 1931).

Solange der Ausgang des Dividiereres 33 (DIV 1929) stationär ist, sind beide Eingänge des Summierers 25 (SUM 1931) vom Betrag gleich, da der Ausgang des Verzögerungsglieds 34 (PT1 1930) nach Abklingen des Einschwingvorgangs seinem Eingang entspricht. Verändert sich nun das Signal des Dividiereres 33 (DIV 1929) dynamisch, folgt der Ausgang des Verzögerungsglieds 34 (PT1 1930) nur verzögert. Der Summierer 35 (SUM 1931) sieht vorübergehend ein von null abweichendes Signal, das dem Pumpgrenzregler 15 aufgeschaltet wird, stationär wird dieses Signal zu null. Der Ausgang von Summierer 35 (SUM 1931) kann dem Ausgang des Pumpgrenzreglers 15 direkt aufaddiert werden.

Eine weitere alternative Lösung besteht darin, dass die obere Grenze des Pumpgrenzreglers 15 adaptiv auf den Wert "100% minus Steuergröße" (Ausgang des Summierer 35 (SUM 1931)) gesetzt wird. Der Pumpgrenzregler 15 kann dann maximal nur noch diesen Wert annehmen. Hier gilt es zu bedenken, dass der Pumpgrenzregler 15 bei maximalem Ausgangssignal "100%" das Pumpgrenzregelventil 13 völlig geschlossen und bei minimalem Ausgangssignal "0" völlig geöffnet hat. Im Normalbetrieb beträgt der Ausgang des Pumpgrenzreglers 15 100% und das Pumpgrenzregelventil 13 ist geschlossen. Eine Reduzierung der Obergrenze des Pumpgrenzreglerausgangssignals hat also zwangsläufig eine entsprechende Öffnung des Pumpgrenzregelventils 13 zur Folge. Gleichzeitig kann auch die untere Grenze des Pumpgrenzreglers 15 auf die Steuergröße adaptiert werden (Block 36 (ADP 1932)).

Durch die Begrenzung der Steuergröße im Ausgang des Limitierers 29 (LIM 1925) wird bewirkt, dass ein Steuergrößensignal und damit eine Öffnung des Pumpgrenzregelventils 13 nur dann erfolgt, wenn der neue Arbeitspunkt so weit links im Kennfeld liegt, dass der Massendurchfluss zur Gasturbine 5 kleiner ist als der minimal zulässige Kompressormassenstrom. In allen anderen Fällen, das heißt wenn der Zielpunkt rechts der Regellinie liegt, bleibt das Pumpgrenzregelventil 13 geschlossen.

Es kann allerdings durchaus wünschenswert sein, jegliche schnelle Durchflussänderung durch das Brenngasregelventil 6 über das Pumpgrenzregelventil 13 abzufangen, da das Pumpgrenzregelventil 13 normalerweise wesentlich kürzere Stellzeiten (wesentlich höhere Stellgeschwindigkeiten) aufweist als die Kompressorleitschaufeln. In diesem Fall sind die Begrenzungen in dem Limitierer 29 (LIM 1925) unwirksam zu machen.

Wird zusätzlich zum Pumpgrenzregelventil 13 ein Saugdruckregelventil zur Reduzierung des Kompressorsaugdrucks bei variablen Pipelinedrücken eingesetzt, stellt sich die gleiche Problematik bei plötzlichen Laständerungen der Gasturbine 5.

Das Öffnen des Saugdruckregelventils 10 ist eine Funktion der Druckdifferenz zwischen Pipelinedruck und Kompressorsaugdruck sowie dem Durchfluss durch das Saugdruckregelventil 10. Mit abnehmendem Massenstrom bei konstanten Drücken muss das Saugdruckregelventil 10 schließen, bei steigendem Massenstrom muss es öffnen. Steigt der Pipelinedruck bei konstantem Massenstrom, muss das Saugdruckregelventil 10 schließen und bei fallendem Pipelinedruck öffnen.

Änderungen des Pipelinedrucks erfolgen normalerweise langsam, da ein großes Speichervolumen wirksam ist. Durchflussmassenstromänderungen können aber schnell, d. h. mit einem Gradienten von 100% Änderung in 0,1 Sekunde erfolgen. Erfindungsgemäß kann das Regelverhalten bei einer schnellen Störung an der Gasturbine 5 auch hier deutlich verbessert werden. Aus der Position des Brenngasregelventils 6 lässt sich unter Berücksichtigung des Pipelinedrucks die erforderliche Position des Saugdruckregelventils 11 direkt errechnen. Der Enddruckregler 20 braucht nicht mehr die gesamte Störung auszuregeln sondern nur noch den verbleibenden Regelfehler. Hierzu wird die Stellgröße (Reglerausgang) und das Steuersignal zueinander addiert. Gleichzeitig muss allerdings sichergestellt werden, dass die obere und untere Begrenzung des Reglerausgangssignals dynamisch stets um die Steuergröße verschoben wird, so dass für die Summe aus Steuergröße und Stellgröße stets der Stellbereich 0 bis 1 gilt. Selbstverständlich kann die Steuergröße auch dynamisch dem Reglerausgang aufaddiert werden, so wie es für den Pumpgrenzregler 15 beschrieben wurde.

Für die Ansteuerung des Bypassventils 8 gelten die gleichen Überlegungen wie für das Saugdruckregelventil 10. Die erforderliche Öffnung des Bypassventils 8 ist proportional zur Öffnung des Brenngasregelventils 6. Ist das Brenngasregelventil 6 weit geöffnet, benötigt die Gasturbine 5 viel Brennstoff und das Bypassventil 8 muss weit geöffnet sein, um den erforderlichen Druckabfall zwischen Pipelinedruck und erforderlichem Brenngasdruck vor der Gasturbine 5 zu erreichen. Mit sinkendem Brenngasbedarf muss das Bypassventil 8 schließen, damit bei kleinerem Durchfluss der gleiche Druckverlust erzeugt wird. Darüber hinaus hat auch der Pipelinedruck einen Einfluss auf die Öffnung des Bypassventils 8. Je höher der Pipelinedruck, umso weiter muss das Bypassventil 8 schließen.

Üblich ist der Einsatz eines Bypassreglers 9, dessen Ausgang auf das Bypassventil 8 wirkt. Jede Änderung des Brenngasbedarfs bewirkt eine Änderung des Drucks hinter dem Bypassventil 8. Der Bypassregler 9 reagiert auf diese Druckänderung und verstellt das Bypassventil 8 entsprechend. Bei langsamen Änderungen führt diese Methode zu ausreichend gutem Regelverhalten. Bei schnellen Laständerungen der Gasturbine 5 kann dies jedoch zu unerwünscht großen Änderungen des Brenngasdrucks führen. Abhilfe schafft eine erfindungsgemäße Aufschaltung einer Steuergröße, ermittelt aus Brenngasregelventilstellung und Pipelinedruck, wie für das Saugdruckregelventil beschrieben.

Die Ermittlung der Steuermatricen, das heißt der Abhängigkeit der Steuergröße von den variablen Prozessgrößen Brenngasdurchfluss bzw. Stellung des Brenngasreglerventils sowie Drücken und Temperaturen vor und hinter den Ventilen kann auf verschiedene Weisen erfolgen.

Viele komplexe technische Systeme werden heute vor ihrer Realisierung dynamisch simuliert. Dazu wird das dynamische-Verhalten der verwendeten Komponenten in einem Computerprogramm nachgebildet. Beliebige Systemstörungen und Betriebsbedingungen können am Computer nachgebildet werden, bevor die Anlage gebaut wird. Sofern ein solches Simulationsmodell existiert, können die Steuermatricen mittels Simulation ermittelt werden. Dieses kann bei dem beschriebenen Regelverfahren wie folgt erfolgen. Bei maximalem Pipelinedruck wird die Stellung des Brenngasregelventils 6 in Schritten von jeweils 10% verstellt. Nach Erreichen eines stabilen Arbeitspunktes werden jeweils der Pipelinedruck, die Position des Brenngasregelventils 6, die Position des Saugdruckregelventils 10 und die Position des Bypassventils 8 notiert. Anschließend wird der Pipelinedruck um 10% abgesenkt und ein weiterer Datensatz für alle Positionen des Brenngasregelventils 6 notiert. Nachdem der gesamte Bereich der möglichen Pipelinedrücke durchfahren wurde, liegt eine dreidimensionale Zuordnungsmatrix für die Position des Saugdruckregelventils 10 und des Bypassventils 8 in Abhängigkeit von den messbaren Größen Pipelinedruck und Brenngasregelventilposition vor. Diese Zuordnungsmatrix muss im Pumpgrenzregler 15 hinterlegt werden. Bei Pipelinedrücken zwischen zwei Stützpunkten oder Brenngasregelventilpositionen zwischen zwei Stützpunkten kann linear interpoliert werden.

Statt einer Ermittlung der Zuordnungsmatrix per dynamischer Simulation besteht auch die Möglichkeit, diese nach Installation der Maschinenanlage messtechnisch zu erfassen. Die Anlage muss hierzu in die verschiedenen Betriebspunkte gefahren werden und die Messgrößen sind zu notieren. Hierdurch erhält man die gleiche Zuordnungsmatrix.

Eine dritte Möglichkeit besteht darin, die Zuordnungsmatrix unter Verwendung der thermodynamischen und strömungstechnische Daten aller Anlagenkomponenten theoretisch zu errechnen.

Alle zur Pumpgrenzregelung zu Beginn dieser Beschreibung gemachten Erläuterungen gelten selbstverständlich auch für die Regelung und Steuerung von Reduzierventilen und Bypassventilen.

## Patentansprüche

1. Verfahren zum Schutz eines Turbokompressors (3), dem ein Prozess nachgeschaltet ist, vor einem Betrieb im instabilen Arbeitsbereich mittels eines Maschinenreglers, der neben einem Pumpgrenzregler (15) entweder einen Saugdruckregler (11) und/oder einen Enddruckregler (20) und/oder einen Bypassregler (9) enthält, durch den nach Maßgabe von Messgrößen im Kompressoreintritt und Kompressoraustritt ein geregeltes Verstellen eines Pumpgrenzregelventiles (13) sowie entweder eines Bypassventils (8) und/oder eines Saugdruckregelventils (10) und/oder eines Stellantriebes (20) für die Kompressoreintrittsleitschaufeln (21) erfolgt, **dadurch gekennzeichnet, dass** aus der Stellung eines den Durchfluss zum Prozess bestimmenden, als Stellorgan dienenden Brenngasregelventils (6) unter Berücksichtigung von weiteren Einflußgrößen, bestehend aus Kompressoransaugdruck, Kompressoraustrittsdruck und Kompressoransaugtemperatur sowie dem Prozeßdruck, eine Steuermatrix ermittelt wird, welche in dem Maschinenregler abgespeichert wird und dass anhand der Steuermatrix bei einer transienten Arbeitspunktänderung die erforderliche Position des Pumpgrenzregelventils (13) sowie entweder des Bypassventils (8) und/oder des Saugdruckregelventils (10) und/oder des Stellantriebes (22) für die Kompressoreintrittsleitschaufeln (21) als Steuergrösse direkt ermittelt wird und diese ermittelte Steuergröße dem Pumpgrenzregelventil (13) sowie entweder dem Saugdruckregler (11) und/oder dem Enddruckregler (20) und/oder dem Bypassregler (9) direkt als Stellgröße aufgeprägt wird.

2. Verfahren nach Anspruch 1, **dadurch gekennzeichnet, dass** die Steuermatrix durch dynamische Simulation ermittelt wird.

3. Verfahren nach Anspruch 1, **dadurch gekennzeichnet, dass** die Steuermatrix durch Messung der Eingangs- und Ausgangsgrößen mittels Betrieb der Kompressoranlage ermittelt wird.

4. Verfahren nach Anspruch 1, **dadurch gekennzeichnet, dass** die Steuermatrix rechnerisch unter Zugrundelegung der thermodynamischen und strömungstechnischen Daten der Anlage ermittelt wird.

5. Verfahren nach einem der Ansprüche 1 bis 4, **dadurch gekennzeichnet, dass** die Steuermatrix aus dem gemessenen Durchfluss zum Prozess eine Steuergröße zur Öffnung des Pumpgrenzregelventils (13) ermittelt, die dem Pumpgrenzregelventil (13) direkt aufgeschaltet wird.

6. Verfahren nach einem der Ansprüche 1 bis 5, **dadurch gekennzeichnet, dass** die Steuergröße nur dann auf das Pumpgrenzregelventil (13) wirkt, wenn der neue Arbeitspunkt des Turbokompressors (3) im instabilen Arbeitsbereich liegt.

7. Verfahren nach einem der Ansprüche 1 bis 6, **dadurch gekennzeichnet, dass** der Steuergröße der Ausgang des Pumpgrenzreglers (15) additiv überlagert wird, und dass ein Feinabgleich vorgenommen wird, wenn die Steuergröße den erforderlichen Zielwert nicht völlig trifft.

8. Verfahren nach einem der Ansprüche 1 bis 6, **dadurch gekennzeichnet, dass** die Steuergröße direkt auf den Integralteil des Pumpgrenzreglers (15) wirkt und diesen verändert.

9. Verfahren nach Anspruch 8, **dadurch gekennzeichnet, dass** die Grenzen des Integralteil des Pumpgrenzreglers (15) in Abhängigkeit von der Steuergröße derart verändert werden, dass die Summe aus Reglerausgang und Steuergröße die zulässigen Grenzen des Stellbereichs für das Pumpgrenzregelventil (13) nicht überschreiten, gleichzeitig aber der volle Stellbereich ausgenutzt werden kann.

10. Verfahren nach einem der Ansprüche 1 bis 9, **dadurch gekennzeichnet, dass** zur Bestimmung der Sollposition des Pumpgrenzregelventils (13) Druck und Temperatur vor und hinter dem Pumpgrenzregelventil (13) gemessen werden und der Berechnung derart eingefügt werden, dass die Steuermatrix den erforderlichen Massenstrom durch das Pumpgrenzregelventil (13) liefert und anhand der Dimensionierungsgleichungen für Ventile aus dem erforderlichen Massenstrom unter Berücksichtigung von Druck und Temperatur vor und hinter dem Pumpgrenzregelventil (13) die erforderliche Stellung des Pumpgrenzregelventils (13) ermittelt.

11. Verfahren nach einem der Ansprüche 1 bis 10, **dadurch gekennzeichnet, dass** aus der Position des prozessseitigen Stellorgans (Brenngasregelventils 6) unter Berücksichtigung von Druck und Temperatur vor und hinter dem prozessseitigen Stellorgan (Brenngasregelventil 6) der Massenstrom zum Prozess bestimmt wird und dieser Massenstrom als Prozessmassenstrom berücksichtigt wird.

12. Verfahren nach einem der Ansprüche 1 bis 11, **dadurch gekennzeichnet, dass** der Pumpgrenzregler (15) bei einer Abweichung zwischen Reglerausgang und Stellung des angesteuerten Pumpgrenzregelventils (13) auf die aktuelle Ventilstellung nachgeführt wird.

13. Verfahren nach einem der Ansprüche 1 bis 12, **dadurch gekennzeichnet, dass** die Steuergröße nachgebend auf den Ausgang des Pumpgrenzreglers (15) wirkt und stationär auf den Wert null absinkt.

14. Verfahren nach einem der Ansprüche 1 bis 13, unter Verwendung eines dem Turbokompressor (3) vorgeschalteten Saugdruckregelventils, **dadurch gekennzeichnet, dass** zusätzlich aus Pipelinedruck und Durchfluss zum Prozess eine Steuermatrix gebildet wird, deren Ausgangsgröße die Position des Saugdruckregelventils bestimmt.

15. Verfahren nach Anspruch 14, **dadurch gekennzeichnet, dass** die Steuermatrix durch dynamische Simulation ermittelt wird.

16. Verfahren nach Anspruch 14, **dadurch gekennzeichnet, dass** die Steuermatrix durch Messung der Eingangs- und Ausgangsgrößen mittels Betrieb der Kompressoranlage ermittelt wird.

17. Verfahren nach Anspruch 14, **dadurch gekennzeichnet, dass** die Steuermatrix rechnerisch unter Zugrundelegung der thermodynamischen und strömungstechnischen Daten der Anlage ermittelt wird.

18. Verfahren nach einem der Ansprüche 14 bis 17, **dadurch gekennzeichnet, dass** die Steuermatrix aus der Position des prozessseitigen Stellorgans (Brenngasregelventils 6) eine Steuergröße zur Öffnung des Saugdruckregelventils (10) ermittelt, die dem Saugdruckregelventil (10) direkt aufgeschaltet wird.

19. Verfahren nach einem der Ansprüche 14 bis 18, **dadurch gekennzeichnet, dass** der Steuergröße der Ausgang eines Saugdruckreglers (11) additiv überlagert wird, und ein Feinabgleich vorgenommen wird, wenn die Steuergröße den erforderlichen Zielwert nicht völlig trifft.

20. Verfahren nach einem der Ansprüche 14 bis 19, **dadurch gekennzeichnet, dass** die Steuergröße direkt auf den Integralteil des Pumpgrenzreglers (15) wirkt und diesen verändert.

21. Verfahren nach Anspruch 20, **dadurch gekennzeichnet, dass** die Grenzen des Integralteil des Saugdruckreglers (11) in Abhängigkeit von der Steuergröße derart verändert werden, dass die Summe aus Reglerausgang und Steuergröße die zulässigen Grenzen des Stellbereichs für das Saugdruckregelventil nicht überschreiten, gleichzeitig aber der volle Stellbereich ausgenutzt werden kann.

22. Verfahren nach einem der Ansprüche 14 bis 21, **dadurch gekennzeichnet, dass** zur Bestimmung der Sollposition des Saugdruckregelventils (10) Druck und Temperatur vor und hinter dem Saugdruckregelventils (10) gemessen werden und der Berechnung derart eingefügt werden, dass die Steuermatrix den erforderlichen Massenstrom durch das Saugdruckregelventil liefert und anhand der Dimensionierungsgleichungen für Ventile aus dem erforderlichen Massenstrom unter Berücksichtigung von Druck und Temperatur vor und hinter dem Saugdruckregelventil die erforderliche Stellung des Ventils ermittelt.

23. Verfahren nach einem der Ansprüche 14 bis 22, **dadurch gekennzeichnet, dass** die Steuergröße nachgebend auf den Saugdruckregler (11)wirkt und stationär auf den Wert null absinkt.

24. Verfahren nach einem der Ansprüche 14 bis 23, **dadurch gekennzeichnet, dass** aus der Position des prozessseitigen Stellorgans (Brenngasregelventils 6) unter Berücksichtigung von Druck und Temperatur vor und hinter dem prozessseitigen Stellorgan (Brenngasregelventil 6) der Massenstrom zum Prozess bestimmt wird und dieser Massenstrom als Prozessmassenstrom berücksichtigt wird.

25. Verfahren nach einem der Ansprüche 14 bis 24, **dadurch gekennzeichnet, dass** der Saugdruckregler (11) bei einer Abweichung zwischen Reglerausgang und Stellung des angesteuerten Saugdruckregelventils (10) auf die aktuelle Ventilstellung nachgeführt wird.

26. Verfahren nach einem der Ansprüche 1 bis 13 bzw. 14 bis 25, unter Verwendung eines den Turbokompressor (3) umführenden Bypassventils (8), **dadurch gekennzeichnet, dass** aus Pipelinedruck und Durchfluss zum Prozess eine Steuermatrix gebildet wird, deren Ausgangsgröße die Position des Bypassventils (8) bestimmt.

27. Verfahren nach Anspruch 26, **dadurch gekennzeichnet, dass** die Steuermatrix durch dynamische Simulation ermittelt wird.

28. Verfahren nach Anspruch 26, **dadurch gekennzeichnet, dass** die Steuermatrix durch Messung der Eingangs- und Ausgangsgrößen mittels Betrieb der Kompressoranlage ermittelt wird.

29. Verfahren nach Anspruch 26, **dadurch gekennzeichnet, dass** die Steuermatrix rechnerisch unter Zugrundelegung der thermodynamischen und strömungstechnischen Daten der Anlage ermittelt wird.

30. Verfahren nach einem der Ansprüche 26 bis 29, **dadurch gekennzeichnet, dass** die Steuermatrix aus der Position des prozesseitgen Stellorgans (Brenngasregelventils 6) eine Steuergröße zur Öffnung des Bypassventils (8) ermittelt, die dem Bypassventil (8) direkt aufgeschaltet wird.

31. Verfahren nach einem der Ansprüche 26 bis 30, **dadurch gekennzeichnet, dass** der Steuergröße der Ausgang des Bypassreglers (9) additiv überlagert wird, und dass ein Feinabgleich vorgenommen wird, wenn die Steuergröße den erforderlichen Zielwert nicht völlig trifft.

32. Verfahren nach einem der Ansprüche 26 bis 31, **dadurch gekennzeichnet, dass** die Steuergröße direkt auf den Integralteil des Bypassreglers (9) wirkt und diesen verändert.

33. Verfahren nach Anspruch 32, **dadurch gekennzeichnet, dass** die Grenzen des Integralteil des Bypassreglers (9) in Abhängigkeit von der Steuergröße derart verändert werden, dass die Summe aus Reglerausgang und Steuergröße die zulässigen Grenzen des Stellbereichs für das Bypassventil (8) nicht überschreiten, gleichzeitig aber der volle Stellbereich ausgenutzt werden kann.

34. Verfahren nach einem der Ansprüche 26 bis 33, **dadurch gekennzeichnet, dass** zur Bestimmung der Sollposition des Bypassventils (8) Druck und Temperatur vor und hinter dem Bypassventil (8) gemessen werden und der Berechnung derart eingefügt werden, dass die Steuermatrix den erforderlichen Massenstrom durch das Bypassventil (8) liefert und anhand der Dimensionierungsgleichungen für Ventile aus dem erforderlichen Massenstrom unter Berücksichtigung von Druck und Temperatur vor und hinter dem Bypassventil (8) die erforderliche Stellung des Bypassventils (8) ermittelt.

35. Verfahren nach einem der Ansprüche 26 bis 34, **dadurch gekennzeichnet, dass** die Steuergröße nachgebend auf den Bypassregler (9) wirkt und stationär auf den Wert null absinkt.

36. Verfahren nach einem der Ansprüche 26 bis 35, **dadurch gekennzeichnet, dass** aus der Position des prozessseitigen Stellorgans (Brenngasregelventils 6) unter Berücksichtigung von Druck und Temperatur vor und hinter dem (Brenngasregelventil 6) der Massenstrom zum Prozess bestimmt wird und dieser Massenstrom als Prozessmassenstrom berücksichtigt wird.

37. Verfahren nach einem der Ansprüche 26 bis 36, **dadurch gekennzeichnet, dass** der Bypassregler (9) bei einer Abweichung zwischen Reglerausgang und Stellung des angesteuerten Ventils auf die aktuelle Ventilstellung nachgeführt wird.

38. Verfahren nach den Ansprüchen 11, 18, 24, **dadurch gekennzeichnet, dass** der prozessseitige Massenstrom durch eine Messung bestimmt wird.

## Claims

1. Method of protecting a turbocompressor (3), which is connected downstream of a process, before operation in the unstable working range, by means of a machine regulator, which apart from a surge limit regulator (15) contains either an induction pressure regulator (11) and/or a delivery pressure regulator (20) and/or a bypass regulator (9), by which depending on measurement magnitudes in the compressor inlet and compressor outlet a regulated adjustment of a surge limit regulating valve (13) as well as either a bypass valve (8) and/or an induction pressure regulating valve (10) and/or a setting drive (20) for the compressor inlet vanes (21) takes place, **characterised in that** there is determined from the setting of a combustion gas regulating valve (6), which determines the throughflow with respect to the process and serves as a setting element, with consideration of further influencing magnitudes, consisting of compression induction pressure, compressor outlet pressure and compressor induction temperature as well as the process pressure, a control matrix which is stored in the machine regulator and that on the basis of the control matrix in the case of a transient operating point change the required position of the surge limit regulating valve (13) as well as of either the bypass valve (8) and/or of the induction pressure regulating valve (10) and/or of the setting drive (22) for the compressor inlet vanes (21) is directly determined as control magnitude and this determined control magnitude is directly superimposed as setting magnitude on the surge limit regulating valve (13) as well as either the induction pressure regulator (11) and/or the delivery pressure regulator (20) and/or the bypass regulator (9).

2. Method according to claim 1, **characterised in that** the control matrix is determined by dynamic simulation.

3. Method according to claim 1, **characterised in that** the control matrix is determined by measurement of the input and output magnitudes by means of operation of the compressor plant.

4. Method according to claim 1, **characterised in that** the control matrix is determined by computer on the basis of thermodynamic and flow data of the plant.

5. Method according to any one of claims 1 to 4, **characterised in that** the control matrix determines from the measured throughflow with respect to the process a control magnitude for opening the surge limit regulating valve (13), which is applied directly to the surge limit regulating valve (13).

6. Method according to any one of claims 1 to 5, **characterised in that** the control magnitude acts on the surge limit regulating valve (13) only when the new working point of the turbocompressor (3) lies in the unstable working range.

7. Method according to any one of claims 1 to 6, **characterised in that** the control magnitude is additively superimposed on the output of the surge limit regulator (15) and that a fine trimming is undertaken when the control magnitude does not fully coincide with the required target value.

8. Method according to any one of claims 1 to 6, **characterised in that** the control magnitude acts directly on the integral part of the surge limit regulator (15) and changes this.

9. Method according to claim 8, **characterised in that** the limits of the integral part of the surge limit regulator (15) are changed in dependence on the control magnitude in such a manner that the sum of regulator output and control magnitude does not exceed the permissible limits of the setting range for the surge limit regulating valve (13), but at the same time the full setting range can be utilised.

10. Method according to any one of claims 1 to 9, **characterised in that** for determination of the target position of the surge limit regulating valve (13) the pressure and temperature in front of and behind the surge limit regulating valve (13) are measured and the calculation is inserted in such a manner that the control matrix supplies the required mass flow through the surge limit regulating valve (13) and determines the required setting of the surge limit regulating valve (13) on the basis of the dimensional equations for valves from the required mass flow with consideration of pressure and temperature in front of and behind the surge limit regulating valve (13).

11. Method according to any one of claims 1 to 10, **characterised in that** the mass flow with respect to the process is determined from the position of the setting element at the process side (combustion gas regulating valve 6) with consideration of pressure and temperature in front of and behind the setting element at the process side (combustion gas regulating valve 6) and this mass flow is considered to be process mass flow.

12. Method according to any one of claims 1 to 11, **characterised in that** the surge limit regulator (15) is adjusted to the current valve setting in the case of a deviation between regulator output and setting of the surge limit regulating valve (13) controlled in drive.

13. Method according to any one of claims 1 to 12, **characterised in that** the control magnitude acts in yielding manner on the output of the surge limit regulator (15) and in static state sinks to the value zero.

14. Method according to any one of claims 1 to 13, with use of an induction pressure regulating valve connected upstream of the turbocompressor (3), **characterised in that** a control matrix, the output magnitude of which determines the position of the induction pressure regulating valve, is additionally formed from pipeline pressure and throughflow with respect to the process.

15. Method according to claim 14, **characterised in that** the control matrix is determined by dynamic simulation.

16. Method according to claim 14, **characterised in that** the control matrix is determined by measurement of the input and output magnitudes by means of operation of the compressor plant.

17. Method according to claim 14, **characterised in that** the control matrix is determined by computer on the basis of thermodynamic and flow data of the installation.

18. Method according to any one of claims 14 to 17, **characterised in that** the control matrix determines a control magnitude for opening the induction pressure regulating valve (10), which magnitude is applied directly to the induction pressure regulating valve (10), from the position of the setting element at the process side (combustion gas regulating valve 6).

19. Method according to any one of claims 14 to 18, **characterised in that** the control magnitude is additively superimposed on the output of an induction pressure regulator (11) and a fine trimming is undertaken if the control magnitude does not completely coincide with the required target value.

20. Method according to any one of claims 14 to 19, **characterised in that** the control magnitude acts directly on the integral part of the surge limit regulator (15) and changes this.

21. Method according to claim 20, **characterised in that** the limits of the integral part of the intake pressure regulator (11) are changed in dependence on the control magnitude in such a manner that the sum of regulator output and control magnitude does not exceed the permissible limits of the setting range for the induction pressure regulating valve, but at the same time the full setting range can be utilised.

22. Method according to any one of claims 14 to 21, **characterised in that** for determination of the target position of the induction pressure regulating valve (10) the pressure and temperature before and after the induction pressure regulating valve (10) are measured and the calculation is inserted in such a manner that the control matrix supplies the required mass flow through the induction pressure regulating valve and determines the required setting of the valve on the basis of the dimensional equations for valves from the required mass flow with consideration of pressure and temperature in front of and behind the induction pressure regulating valve.

23. Method according to any one of claims 14 to 22, **characterised in that** the control magnitude acts on the induction pressure regulator (11) in yielding manner and in static state sinks to the valve zero.

24. Method according to any one of claims 14 to 23, **characterised in that** the mass flow with respect to the process is determined from the position of the setting element at the process side (combustion gas regulating valve 6) with consideration of pressure and temperature in front of and behind the setting element at the process side (combustion gas regulating valve 6) and this mass flow is considered to be process mass flow.

25. Method according to any one of claims 14 to 24, **characterised in that** the induction pressure regulator (11) is adjusted to the current valve setting in the case of deviation between regulator output and setting of the induction pressure regulating valve (10) controlled in drive.

26. Method according to any one of claims 1 to 13 or 14 to 25, with use of a bypass valve (8) bypassing the turbocompressor (3), **characterised in that** a control matrix, the output magnitude of which determines the position of the bypass valve (8), is formed from pipeline pressure and throughflow with respect to the process.

27. Method according to claim 26, **characterised in that** the control matrix is determined by dynamic simulation.

28. Method according to claim 26, **characterised in that** the control matrix is determined by measurement of the input and output magnitudes by means of operation of the compressor plant.

29. Method according to claim 26, **characterised in that** the control matrix is determined by computer on the basis of the thermodynamic and flow data of the plant

30. Method according to any one of claims 26 to 29, **characterised in that** the control matrix determines from the position of the setting element at the process side (combustion gas regulating valve 6) a control magnitude, which is applied directly to the bypass valve (8), for opening of the bypass valve (8).

31. Method according to any one of claims 26 to 30, **characterised in that** the control magnitude is additively superimposed on the output of the bypass regulator (9) and that a fine trimming is undertaken if the control magnitude does not completely coincide with the required target value.

32. Method according to any one of claims 26 to 31, **characterised in that** the control magnitude acts directly on the integral part of the bypass regulator (9) and changes this.

33. Method according to claim 22, **characterised in that** the limits of the integral part of the bypass regulator (9) are changed in dependence on the control magnitude in such a manner that the sum of regulator output and control magnitude does not exceed the permissible limits of the setting range for the bypass valve (8), but at the same time the full setting range can be utilised.

34. Method according to any one of claims 22 to 33, **characterised in that** for determination of the target position of the bypass valve (8) the pressure and temperature in front of and behind the bypass valve (8) are measured and the calculation is inserted in such a manner that the control matrix supplies the required mass through the bypass valve (8) and determines the required setting of the bypass valve (8) on the basis of the dimensional equations for valves from the required mass flow with consideration of pressure and temperature in front of and behind the bypass valve (8).

35. Method according to any one of claims 26 to 34, **characterised in that** the control magnitude acts in yielding manner on the bypass regulator (9) and in static state sinks to the value zero.

36. Method according to any one of claims 26 to 35, **characterised in that** the mass flow with respect to the process is determined from the position of the setting element at the process side (combustion gas regulating valve 6) with consideration of pressure and temperature in front of and behind the [setting element at the process side] (combustion gas regulating valve 6) and this mass flow is considered to be process mass flow.

37. Method according to any one of claims 26 to 36, **characterised in that** the bypass regulator (9) is adjusted to the current valve setting in the case of a deviation between regulator output and setting of the valve controlled in drive.

38. Method according to any one of claims 11, 18 and 24, **characterised in that** the mass flow at the process side is determined by measuring.

## Revendications

1. Procédé pour protéger un turbocompresseur (3), en aval duquel est monté un processus, contre un fonctionnement dans la plage de travail instable au moyen d'un régulateur de machine qui, outre un régulateur de limite d'aspiration (15), contient un régulateur de pression d'admission (11) et/ou un régulateur de pression finale (20) et/ou un régulateur de dérivation (9) par lequel, en fonction des grandeurs de mesure à l'entrée du compresseur et à la sortie du compresseur, il s'effectue un ajustement régulé d'une vanne de régulation de limite d'aspiration (13) ainsi que d'une vanne de dérivation (8) et/ou d'une vanne de régulation de pression d'admission (10) et/ou d'un actionneur (20) pour les aubes directrices d'entrée du compresseur (21), **caractérisé en ce qu'**à partir de la position d'une vanne de régulation de gaz de combustion (6) servant d'actionneur, déterminant le débit vers le processus, compte tenu d'autres grandeurs d'influence constituées de pression d'admission du compresseur, pression de sortie du compresseur et température d'admission du compresseur ainsi que de la pression du processus, une matrice de commande est déterminée qui est mémorisée dans le régulateur de machine et que, à l'aide de la matrice de commande, lors d'une variation de point de travail transitoire, la position requise de la vanne de régulation de limite d'aspiration (13) ainsi que de la vanne de dérivation (8) et/ou la vanne de régulation de pression d'admission (10) et/ou l'actionneur (22) pour les aubes directrices d'entrée de compresseur (21) est déterminée directement en tant que grandeur de commande et cette grandeur de commande déterminée est appliquée directement en tant que grandeur de réglage à la vanne de régulation de limite d'aspiration (13) ainsi qu'au régulateur de pression d'admission (11) et/ou au régulateur de pression finale (20) et/ou au régulateur de dérivation (9).

2. Procédé selon la revendication 1, **caractérisé en ce que** la matrice de commande est déterminée par simulation dynamique.

3. Procédé selon la revendication 1, **caractérisé en ce que** la matrice de commande est déterminée par mesure des grandeurs d'entrée et de sortie au moyen du fonctionnement de l'installation de compresseur.

4. Procédé selon la revendication 1, **caractérisé en ce que** la matrice de commande est déterminée par le calcul sur la base des données thermodynamiques et de technique des fluides de l'installation.

5. Procédé selon l'une des revendications 1 à 4, **caractérisé en ce qu'**à partir du débit mesuré vers le processus la matrice de commande détermine une grandeur de commande pour ouvrir la vanne de régulation de limite d'aspiration (13) qui est directement envoyée à la vanne de régulation de limite d'aspiration (13).

6. Procédé selon l'une des revendications 1 à 5, **caractérisé en ce que** la grandeur de commande n'agit sur la vanne de régulation de limite d'aspiration (13) que lorsque le nouveau point de travail du turbocompresseur (3) se situe dans la plage de travail instable.

7. Procédé selon l'une des revendications 1 à 6, **caractérisé en ce qu'**à la grandeur de commande est superposée additivement la sortie du régulateur de limite d'aspiration (15), et qu'un équilibrage fin est réalisé lorsque la grandeur de commande ne coïncide pas complètement avec la valeur cible requise.

8. Procédé selon l'une des revendications 1 à 6, **caractérisé en ce que** la grandeur de commande agit directement sur la partie intégrale du régulateur de limite d'aspiration (15) et la modifie.

9. Procédé selon la revendication 8, **caractérisé en ce que** les limites de la partie intégrale du régulateur de limite d'aspiration (15) sont modifiées en fonction de la grandeur de commande de telle façon que la somme de la sortie du régulateur et de la grandeur de commande ne peut pas excéder les limites admissibles de la plage de réglage pour la vanne de régulation de limite d'aspiration (13), mais que dans le même temps toute la plage de réglage peut être exploitée.

10. Procédé selon l'une des revendications 1 à 9, **caractérisé en ce que** pour déterminer la position de consigne de la vanne de régulation de limite d'aspiration (13) la pression et la température sont mesurées en amont et en aval de la vanne de régulation de limite d'aspiration (13) et sont intégrées au calcul de telle façon que la matrice de commande fournit le débit massique requis à travers la vanne de régulation de limite d'aspiration (13) et détermine la position requise de la vanne de régulation de limite d'aspiration (13) à l'aide des équations de dimensionnement pour vannes, à partir du débit massique requis, en tenant compte de la pression et de la température en amont et en aval de la vanne de régulation de limite d'aspiration (13).

11. Procédé selon l'une des revendications 1 à 10, **caractérisé en ce que** le débit massique vers le processus est déterminé à partir de la position de l'organe actionneur du côté processus (vanne de régulation de gaz de combustion 6), compte tenu de la pression et de la température en amont et en aval de l'organe actionneur du côté processus (vanne de régulation de gaz de combustion 6), et que ce débit massique est pris en compte en tant que débit massique du processus.

12. Procédé selon l'une des revendications 1 à 11, **caractérisé en ce que**, dans le cas d'une divergence entre la sortie du régulateur et la position de la vanne de régulation de limite d'aspiration (13) pilotée, le régulateur de limite d'aspiration (15) est ajusté sur la position instantanée de la vanne.

13. Procédé selon l'une des revendications 1 à 12, **caractérisé en ce que** la grandeur de commande agit de manière souple sur la sortie du régulateur de limite d'aspiration (15) et descend de manière stationnaire à la valeur zéro.

14. Procédé selon l'une des revendications 1 à 13, utilisant une vanne de régulation de pression d'admission montée en amont du turbocompresseur (3), **caractérisé en ce qu'**une matrice de commande est formée en supplément à partir de la pression de conduite et du débit en direction du processus, dont la grandeur de sortie détermine la position de la vanne de régulation de pression d'admission.

15. Procédé selon la revendication 14, **caractérisé en ce que** la matrice de commande est déterminée par simulation dynamique.

16. Procédé selon la revendication 14, **caractérisé en ce que** la matrice de commande est déterminée par mesure des grandeurs d'entrée et de sortie au moyen du fonctionnement de l'installation de compresseur.

17. Procédé selon la revendication 14, **caractérisé en ce que** matrice de commande est déterminée par le calcul sur la base des données thermodynamiques et de technique des fluides de l'installation.

18. Procédé selon l'une des revendications 14 à 17, **caractérisé en ce qu'**à partir de la position de l'organe actionneur (vanne de régulation de gaz de combustion 6) la matrice de commande détermine une grandeur de commande pour ouvrir la vanne de régulation de pression d'admission (10) qui est directement envoyée à la vanne de régulation de pression d'admission (10).

19. Procédé selon l'une des revendications 14 à 18, **caractérisé en ce qu'**à la grandeur de commande est superposée additivement la sortie d'un régulateur de pression d'admission (11), et qu'un équilibrage fin est réalisé lorsque la grandeur de commande ne coïncide pas complètement avec la valeur cible requise.

20. Procédé selon l'une des revendications 14 à 19, **caractérisé en ce que** la grandeur de commande agit directement sur la partie intégrale du régulateur de limite d'aspiration (15) et la modifie.

21. Procédé selon la revendication 20, **caractérisé en ce que** les limites de la partie intégrale du régulateur de pression d'admission (11) sont modifiées en fonction de la grandeur de commande de telle façon que la somme de la sortie du régulateur et de la grandeur de commande ne peut pas excéder les limites admissibles de la plage de réglage pour la vanne de régulation de pression d'admission, mais que dans le même temps toute la plage de réglage peut être exploitée.

22. Procédé selon l'une des revendications 14 à 21, **caractérisé en ce que** pour déterminer la position de consigne de la vanne de régulation de pression d'admission (10) la pression et la température sont mesurées en amont et en aval de la vanne de régulation de pression d'admission (10) et sont intégrées au calcul de telle façon que la matrice de commande fournit le débit massique requis à travers la vanne de régulation de pression d'admission, et détermine la position requise de la vanne à l'aide des équations de dimensionnement pour vannes, à partir du débit massique requis, en tenant compte de la pression et de la température en amont et en aval de la vanne de régulation de pression d'admission.

23. Procédé selon l'une des revendications 14 à 22, **caractérisé en ce que** la grandeur de commande agit de manière souple sur le régulateur de pression d'admission (11) et descend de manière stationnaire à la valeur zéro.

24. Procédé selon l'une des revendications 14 à 23, **caractérisé en ce que** le débit massique vers le processus est déterminé à partir de la position de l'organe actionneur du côté processus (vanne de régulation de gaz de combustion 6), compte tenu de la pression et de la température en amont et en aval de l'organe actionneur du côté processus (vanne de régulation de gaz de combustion 6), et que ce débit massique est pris en compte en tant que débit massique du processus.

25. Procédé selon l'une des revendications 14 à 24, **caractérisé en ce que**, dans le cas d'une divergence entre la sortie du régulateur et la position de la vanne de régulation de pression d'admission (10) pilotée, le régulateur de pression d'admission (11) est ajusté sur la position instantanée de la vanne.

26. Procédé selon l'une des revendications 1 à 13 ou 14 à 25, utilisant une vanne de dérivation (8) contournant le turbocompresseur (3), **caractérisé en ce qu'**une matrice de commande est formée à partir de la pression de conduite et du débit en direction du processus, dont la grandeur de sortie détermine la position de la vanne de dérivation (8).

27. Procédé selon la revendication 26, **caractérisé en ce que** la matrice de commande est déterminée par simulation dynamique.

28. Procédé selon la revendication 26, **caractérisé en ce que** la matrice de commande est déterminée par mesure des grandeurs d'entrée et de sortie au moyen du fonctionnement de l'installation de compresseur.

29. Procédé selon la revendication 26, **caractérisé en ce que** la matrice de commande est déterminée par le calcul sur la base des données thermodynamiques et de technique des fluides de l'installation.

30. Procédé selon l'une des revendications 26 à 29, **caractérisé en ce qu'**à partir de la position de l'organe actionneur du côté processus (vanne de régulation de gaz de combustion 6) la matrice de commande détermine une grandeur de commande pour ouvrir la vanne de dérivation (8) qui est directement envoyée à la vanne de dérivation (8).

31. Procédé selon l'une des revendications 26 à 30, **caractérisé en ce qu'**à la grandeur de commande est superposée additivement la sortie du régulateur de dérivation (9), et qu'un équilibrage fin est réalisé lorsque la grandeur de commande ne coïncide pas complètement avec la valeur cible requise.

32. Procédé selon l'une des revendications 26 à 31, **caractérisé en ce que** la grandeur de commande agit directement sur la partie intégrale du régulateur de dérivation (9) et la modifie.

33. Procédé selon la revendication 32, **caractérisé en ce que** les limites de la partie intégrale du régulateur de dérivation (9) sont modifiées en fonction de la grandeur de commande de telle façon que la somme de la sortie du régulateur et de la grandeur de commande ne peut pas excéder les limites admissibles de la plage de réglage pour la vanne de dérivation (8), mais que dans le même temps toute la plage de réglage peut être exploitée.

34. Procédé selon l'une des revendications 26 à 33, **caractérisé en ce que** pour déterminer la position de consigne de la vanne de dérivation (8) la pression et la température sont mesurées en amont et en aval de la vanne de dérivation (8) et sont intégrées au calcul de telle façon que la matrice de commande fournit le débit massique requis à travers la vanne de dérivation (8) et détermine la position requise de la vanne de dérivation (8) à l'aide des équations de dimensionnement pour vannes, à partir du débit massique requis, en tenant compte de la pression et de la température en amont et en aval de la vanne de dérivation (8).

35. Procédé selon l'une des revendications 26 à 34, **caractérisé en ce que** la grandeur de commande agit de manière souple sur la sortie du régulateur de dérivation (9) et descend de manière stationnaire à la valeur zéro.

36. Procédé selon l'une des revendications 26 à 35, **caractérisé en ce que** le débit massique vers le processus est déterminé à partir de la position de l'organe actionneur du côté processus (vanne de régulation de gaz de combustion 6), compte tenu de la pression et de la température en amont et en aval de la (vanne de régulation de gaz de combustion 6), et que ce débit massique est pris en compte en tant que débit massique du processus.

37. Procédé selon l'une des revendications 26 à 36, **caractérisé en ce que**, dans le cas d'une divergence entre la sortie du régulateur et la position de la vanne pilotée, le régulateur de dérivation (9) est ajusté sur la position instantanée de la vanne.

38. Procédé selon les revendications 11, 18, 24, **caractérisé en ce que** le débit massique du côté processus est déterminé par une mesure.
